# EUROPÄISCHE PATENTSCHRIFT

(11) **EP 0 043 000 B1**
(45) Veröffentlichungstag und Bekanntmachung des Hinweises auf die Patenterteilung: **02.05.1984**
(21) Anmeldenummer: 81104350.4
(22) Anmeldetag: 05.06.1981
(51) Int. Cl.: E21B 10/32

(54) **Hinterschnitt-Bohrwerkzeug**
Drilling tool with expansible cutters
Outil de forage à organes coupants expansibles

(30) Priorität: 30.06.1980 DE 3024656
(43) Veröffentlichungstag der Anmeldung: 06.01.1982
(73) Patentinhaber: Liebig, Heinrich, D-64319 Pfungstadt (DE)
(72) Erfinder: Liebig, Heinrich, D-64319 Pfungstadt (DE)
(74) Vertreter: Helber, Friedrich G., Dipl.-Ing.

## Beschreibung

Die Erfindung betrifft ein Bohrwerkzeug zur Erzeugung von Hinterschnitten in Vorbohrungen in Mauerwerk, Beton, Gestein u. dgl. mit einem in die mit dem Hinterschnitt zu versehende Vorbohrung einführbaren, drehantreibbaren Werkzeugschaft, in dessen Endbereich wenigstens ein Schneidwerkzeug so angeordnet ist, daß seine Schneidkante nach dem Einführen des Schafts in die Vorbohrung allmählich radial nach außen in die Wandung der Vorbohrung verschiebbar ist, wobei das Schneidwerkzeug an einem verschwenkbar in einer längsverlaufenden schlitzartigen Ausnehmung im bohrungsinneren Endabschnitt des Werkzeugschafts gelagerten, als zweiarmiger Hebel ausgebildeten Schneidwerkzeugträger angeordnet ist, der durch das bohrungsinnere Ende eines den Werkzeugschaft um ein vorgegebenes Maß längsverschieblich aber drehfest durchsetzenden, mit seinem äußeren Ende aus dem äußeren Ende des Werkzeugschafts herausgeführten Zustellschafts aus einer in die schlitzartige Ausnehmung zurückgeschwenkten Stellung durch Einschieben des Zustellschafts in den Werkzeugschaft hinein in eine Stellung verschwenkbar ist, in welcher das Schneidwerkzeug vom Werkzeugschaft vortritt.

Bei diesem bekannten Hinterschnitt-Bohrwerkzeug (DE-A-27 31 901 ; Fig. 2) greift eine den Schneidwerkzeugträger in die zurückgeschwenkte Stellung vorspannende Feder direkt am rückwärtigen, d. h. zur Bohrungsmündung weisenden Hebelarm des Schneidwerkzeugträgers an, wobei sie unter Druckvorspannung zwischen der Rückseite dieses Hebelarms und der gegenüberliegenden Wandung der den Schneidwerkzeugträger aufnehmenden Ausnehmung angeordnet ist. Da die Größe des für die Feder zur Verfügung stehenden Zwischenraums aber sehr beschränkt ist, ist auch die von der Feder ausgeübte Vorspannkraft begrenzt. Nachdem sich beim Arbeiten mit dem bekannten Werkzeug das aus der Bohrungswandung herausgearbeitete Bohrmehl in die Ausnehmung im Schneidwerkzeugträger setzt, kann es in vereinzelten Fällen dazu kommen, daß die nach dem Bohrvorgang erforderliche Verschwenkung des Schneidwerkzeugträgers in die Ausnehmung zurück behindert ist, und die Kraft der Feder nicht ausreicht, um das Schneidwerkzeug ganz in die Ausnehmung zurückzuziehen, so daß zusätzliche Manipulationen erforderlich sind, um das Hinterschnittwerkzeug aus der Bohrung zu entfernen. Außerdem hat sich gezeigt, daß die Bohrzeit für die Hinterschnittfläche bei Betonqualitäten hoher Festigkeit relativ groß werden, was darauf zurückzuführen ist, daß die mit dem Zustellschaft ausgeübte Vorschubkraft, die beim bekannten Werkzeug über eine Schrägfläche am Ende des Zustellschafts auf den bohrungsmündungsseitigen Hebelarm einwirkt, an einen Hebelarm angreift, der mit zunehmendem Vorschub des Schneidwerkzeugs kleiner wird, d. h. der in die Vorschubkraft des Schneidwerkzeugs umgesetzte Anteil der auf den Zustellschaft ausgeübten Vorschubkraft wird mit zunehmender Tiefe des Hinterschnitts geringer.

Bei Bohrwerkzeugen größerer Abmessungen, die zum Herstellen von Erdbohrungen gedacht sind, ist es bekannt (DE-B-1207907; CH-A-495492), die an einem verschwenkbar im Werkzeugschaft gelagerten Schneidwerkzeugträger angeordneten Schneidwerkzeuge dadurch aus der in den Werkzeugschaft zurückgezogenen Lage radial nach außen in Schneideingriff mit der Bohrungswandung zu verschieben, daß ein an einem Zustellschaft angeordneter Nocken an einer geneigt verlaufenden Drückfläche auf der Innenseite des Schneidwerkzeugträgers angreift und bei Längsverschiebung des Zustellschafts relativ zum Werkzeugschaft den Schneidwerkzeugträger zwangsläufig nach außen verschwenkt. Das Zurückschwenken des Schneidwerkzeugs in den Werkzeugschaft nach Fertigstellung des Hinterschnitts erfolgt nach Zurückziehen des Nockens entweder nur durch von der Bohrungswandung beim Zurückziehen des gesamten Bohrwerkzeugs aus der Bohrung auf die Schneidwerkzeuge ausgeübten Druck (DE-B-1207907) oder eine diesen Druck zusätzlich unterstützende kulissenartige Verbindung zwischen dem Zustellschaft und dem Schneidwerkzeugträger, bei welcher ein Zapfen vom Zustellschaft in einen Kurvenschlitz im Schneidwerkzeugträger eingreift (CH-A-495492). Problematisch wird diese Art der Zurückstellung eines Schneidwerkzeugs aber dann, wenn das Schneidwerkzeug zur Erzeugung eines Hinterschnitts mit einer rechtwinklig zur Bohrungslängsachse verlaufenden Hinterschnittfläche eine rechtwinklig aus dem Bohrungsschaft vortretenden Schneidkante aufweist, und das beim Hinterschneiden von harten Untergründen entstehende Bohrmehl den Zurückschwenkvorgang zusätzlich behindert.

Demgegenüber liegt der Erfindung die Aufgabe zugrunde, die Bohrleistung des Bohrwerkzeugs im Vergleich zu dem bekannten Bohrwerkzeug dadurch zu erhöhen, daß eine vergleichsweise höhere radiale Vorschubkraft auf das Schneidwerkzeug ausgeübt werden kann, und zwar sowohl beim Ausschwenken des Schneidwerkzeugs beim Hinterschnitt-Bohrvorgang als auch beim Zurückziehen des Schneidwerkzeugs nach dem Bohrvorgang entgegen etwaigen Hemmungen durch gegebenenfalls ins Innere des Werkzeugs eingedrungenes Bohrmehl.

Ausgehend von einem Bohrwerkzeug der eingangs erwähnten Art wird diese Aufgabe erfindungsgemäß dadurch gelöst, daß der Schneidwerkzeugträger auf seiner dem Schneidwerkzeug gegenüberliegenden Rückseite an seinem bohrungsinneren Hebelarm eine zur Verschiebungsrichtung des Zustellschafts schräg geneigt verlaufende Druckfläche aufweist, an welcher ein am bohrungsinneren Ende des Zustellschafts ausgebildeter Zustellnocken angreift, der den bohrungsinneren Hebelarm des Schneidwerkzeugträgers bei einer Verschiebung des Zustellschafts relativ zum Werkzeugschaft ins Bohrungsinnere mit zunehmend größer werdendem Hebelarm aus der Ausnehmung des Werkzeugschafts herausschwenkt, und daß die Rückseite des bohrungsmündungsseitigen Hebelarms des Schneidwerkzeugträgers eine zum bohrungsinneren Hebelarm gegensinnig schräg verlaufende Druckfläche aufweist, an welcher der Zustellnocken bei einer Verschiebung des Zustellschafts relativ zum Werkzeugschaft aus dem Bohrungsinnern heraus angreift. Sowohl beim Ausschwenken des Schneidwerkzeugs in die Arbeitsstellung als auch beim Zurückziehen des Schneidwerkzeugträgers in die Ausnehmung im Werkzeugschaft wird also in Abhängigkeit von der Neigung der Druckfläche relativ zur Verschiebungsrichtung des Zustellschafts eine jeweils hinreichend hohe Vorschub- bzw. Rückstellkraft für das Schneidwerkzeug erzeugt, um auch in den harten Untergründen, für welche das erfindungsgemäße Werkzeug vorgesehen ist, den erforderlichen Vorschub des Schneidwerkzeugs zu ermöglichen bzw. das Werkzeug nach dem Bohrvorgang mit Sicherheit in den Werkzeugschaft zurückzuziehen.

Infolge der zwangsläufigen Zurückschwenkung des Schneidwerkzeugs beim Zurückziehen des Zustellschafts nach dem Fertigbohren der Hinterschnittfläche ist die Anordnung einer den Werkzeugträger zurückschwenkenden Feder an sich nicht erforderlich. Da die Handhabung des Bohrwerkzeugs jedoch vereinfacht wird, wenn das Schneidwerkzeug nach Beendigung des Hinterschnitt-Bohrvorgangs selbsttätig in die Ausnehmung zurückgestellt wird, wird in erfindungsgemäßer Weiterbildung eine solche Feder vorgesehen, wobei der Zustellschaft in dem aus dem Werkzeugschaft herausgeführten Bereich die am Werkzeugschaft einerseits und am Zustellschaft andererseits abgestützte, unter Druckvorspannung stehende Schraubenfeder trägt. Gegenüber der bei dem bekannten Hinterschnitt-Bohrwerkzeug gemäß der Ausgangsdruckschrift vorgesehene, am Schneidwerkzeugträger einerseits und einer benachbarten Wandung im Werkzeugschaft abgestützten Feder steht bei dieser Ausgestaltung erheblich mehr Platz für die Anordnung der Feder in einem Bereich zur Verfügung, in welchem eine Beeinträchtigung der Federfunktion durch eindringendes Bohrmehl nicht zu befürchten ist.

Die Schraubenfeder ist dabei zweckmäßig an der bohrungsmündungsseitigen Stirnfläche des Werkzeugschafts einerseits und der Stirnfläche eines auf dem Zustellschaft vorgesehenen Bundbauteils andererseits abgestützt, wobei es zweckmäßig sein kann, den Bundbauteil in wählbaren Axialstellungen auf dem aus dem Werkzeugschaft vortretenden Bereich des Zustellschafts befestigbar auszubilden, da so die Vorspannung der Schraubenfeder veränderbar ist.

Die Schraubenfeder wird dabei zweckmäßig innerhalb einer am Ende des Werkzeugschafts angesetzten Hülse angeordnet, in welche das zur Bohrung weisende Vorderende des Bundbauteils längsverschieblich eingreift. Die Schraubenfeder ist also vollständig gekapselt innerhalb der Hülse angeordnet.

Die drehfeste und längsverschiebliche Koppelung des Zustellschafts mit dem Werkzeugschaft wird im einfachsten Fall durch einen in einer Querbohrung des Werkzeugschafts vorgesehenen und ein Langloch im Zustellschaft durchsetzenden Stift bewirkt.

Alternativ kann diese Koppelung auch dadurch erfolgen, daß am Zustellschaft ein mit einem Vielkeilprofil versehener Abschnitt vorgesehen wird, der in einem mit einem komplementären Vielkeilprofil versehenen Hülsenabschnitt des Werkzeugschafts drehfest aber längsverschieblich angeordnet ist.

Bei einem weiteren Ausführungsbeispiel der Erfindung ist der Zustellschaft in seinem aus dem Werkzeugschaft herausgeführten Bereich als Vielkeil-Schaftabschnitt ausgebildet, der an seinem, dem Werkzeugschaft zugewandten Vorderende noch zum Teil in einem hülsenförmigen Abschnitt des Werkzeugschafts mit einem zum Vielkeilprofil des Vielkeil-Schaftabschnitts komplementären inneren Vielkeilprofil eingreift, wobei der mit dem Vielkeilprofil versehene Hülsen- Abschnitt-solang bemessen ist, daß der Vielkeil-Schaftabschnitt um das zum Verschwenken des Schneidwerkzeugträgers erforderliche Maß in den Hülsen-Abschnitt hinein verschiebbar ist.

Auch bei diesem Ausführungsbeispiel kann zur Vereinfachung der Handhabung des Werkzeugs eine federnde Rückstellung des Zustellschafts relativ zum Werkzeugschaft vorgesehen sein, indem in dem Hülsen-Abschnitt eine an der vorderen Stirnfläche des Vielkeil-Schaftabschnitts einerseits und am Boden des Hülsen-Abschnitts am Werkzeugschaft andererseits abgestützte Druckfeder angeordnet ist.

Eine Funktionsverbesserung der in der erfindungsgemäßen Weise ausgebildeten Werkzeuge wird dadurch erreicht, daß die schlitzartige Ausnehmung zur Aufnahme des Schneidwerkzeugträgers in den in Einschubrichtung vor dem Schneidwerkzeugträger liegenden Abschnitt des Werkzeugschafts verlängert und zu einer Aufnahmetasche für das vom Schneidwerkzeug aus der Wandung der Vorbohrung herausgearbeitete Material (Bohrmehl) ausgestaltet ist. Behinderungen des Ausschwenkvorgangs des Schneidwerkzeugträgers durch sich in der Ausnehmung sammelndes Bohrmehl werden so vermieden.

Dies kann auch dadurch erreicht werden, daß das beim Bohrvorgang entstehende Bohrmehl aus der Vorbohrung abgesaugt wird. Bei den Ausführungsbeispielen, bei denen die Verbindung von Werkzeug- und Zustellschaft durch eine Vielkeilverbindung erfolgt, kann zu diesem Zweck der Zustellschaft über seine gesamte Länge mittig durchbohrt sein, so daß diese Bohrung schneidwerkzeugseitig in der den Schneidwerkzeugträger aufnehmenden Ausnehmung des Werkzeugschafts mündet. In der das Bohrwerkzeug aufnehmenden Antriebsmaschine muß dann eine Einrichtung zur Absaugung des Bohrmehls aus der maschinenseitigen Mündung der Bohrung vorgesehen sein.

Die Erfindung ist in der folgenden Beschreibung mehrerer Ausführungsbeispiele in Verbindung mit der Zeichnung näher erläutert, und zwar zeigt :
Figur 1 einen Längsmittelschnitt durch ein erstes Ausführungsbeispiel eines in der erfindungsgemäßen Weise ausgebildeten Hinterschnitt-Bohrwerkzeugs ;
Figur 2 einen Längsmittelschnitt durch ein weiteres Ausführungsbeispiel eines erfindungsgemäßen Hinterschnitt-Bohrwerkzeugs ;
Figur 3 eine Schnittansicht entlang der Linie 3-3 in Fig. 2 ;
Figur 4 einen Längsmittelschnitt durch ein drittes Ausführungsbeispiel des erfindungsgemäßen Bohrwerkzeugs ; und
Figur 5 eine Schnittansicht, gesehen in Richtung der Pfeile 5-5 in Fig. 4.

Das in der Zeichnung dargestellte, in seiner Gesamtheit mit 10 bezeichnete erfindungsgemäße Bohrwerkzeug zum Aufbohren eines Hinterschnitts in einer zuvor auf übliche Weise erzeugten zylindrischen Vorbohrung in einem Untergrund aus Stein, Beton, Mauerwerk od. dgl. weist einen Werkzeugschaft 12 auf, in dessen in die Vorbohrung einzuführendem vorderen Endbereich eine an einer Seite offene längsverlaufende schlitzartige Ausnehmung 14 vorgesehen ist. In dieser Ausnehmung ist auf einem Bolzen 16 ein Schneidwerkzeugträger 18 in Form eines flachen langgestreckten, in der Breite in die Ausnehmung 14 eingepaßten doppelarmigen Hebels gelagert, an dessen bohrungsinnerem, in der Zeichnung unten liegendem Hebelarm 18a auf der zur offenen Seite der Ausnehmung weisenden Vorderseite das eigentliche Schneidwerkzeug 20 angeordnet ist, das beispielsweise von einer in einer passenden Aufnahme des Schneidwerkzeugträgers 18 hart eingelöteten Hartmetallplatte gebildet wird, an welcher die der Form des zu erzeugenden Hinterschnitts entsprechend ausgebildeten Schneidkanten angeschliffen sind.

Der Werkzeugschaft 12 weist eine von seinem bohrungsäußeren Ende zur Ausnehmung 14 durchlaufende Längsmittelbohrung 22 auf, in welcher ein Zustellschaft 24 längsverschieblich aber drehfest eingesetzt ist, der noch um ein erhebliches Maß aus dem Werkzeugschaft 12 vortritt. Im dargestellten Fall erfolgt die Drehsicherung durch einen eine Querbohrung 26 im Werkzeugschaft 12 und ein Langloch 28 im Zusteltschaft 24 durchsetzenden Stift 30. Statt dessen könnten die Längsmittelbohrung und der Zustellschaft auch - zumindest in einem Teilbereich - im Querschnitt komplementär polygonal, z. B. quadratisch oder sechseckig ausgebildet sein, oder die Drehung der Schäfte 12, 24 relativ zueinander kann alternativ durch eine Nut-Feder-Verbindung verhindert werden. Zum Einspannen des Bohrwerkzeugs 10 in eine motorisch antreibbare Bohrmaschine ist das freie Ende des aus dem Werkzeugschaft 12 vortretenden Ende des Zustellschafts 24 bei 32 als Sechskant ausgebildet.

Die beim Schneidwerkzeug 20 gegenüberliegende Rückseite des bohrungsinneren Hebelarms 18a des Schneidwerkzeugträgers 18 ist als zur Verschiebungsrichtung des Zustellschafts 24 schräg verlaufende Druckfläche 34 ausgebildet, und zwar ist ihre Neigung so gewählt, daß sie bezogen auf die in der Zeichnung dargestellte Lage des Bohrwerkzeugs mit sich nach rechts öffnender Ausnehmung 14 von oben rechts nach unten links verläuft. Ein am unteren Ende des Zustellschafts 24 angesetzter und an der Rückseite des bohrungsmündungsseitigen zweiten Hebelarms 18b vorbeigeführter Zustellnocken 36 ist durch Einschieben des Zustellschafts in den Werkzeugschaft mit seinem etwas abgerundeten Vorderende an der Drückfläche 34 zur Anlage bringbar. Bei weiterem Einschieben drängt der mit seiner Rückseite an der geschlossenen Seite der Ausnehmung abgestützte Zustellnocken 36 die Druckfläche 34, d. h. den bohrungsinneren Hebelarm 18a in Richtung zur offenen Seite der Ausnehmung 14, wodurch das Schneidwerkzeug 20 mit zunehmendem Einschub des Zustellschafts 24 aus der Ausnehmung 14 vortritt, bis es die in der Zeichnung in strichpunktierten Linien angedeutete, über den Umfang des Werkzeugschafts 12 vorstehende Lage einnimmt. Bezogen auf die von der Längsmittelachse des Bolzens 16 gebildete Schwenkachse des Schneidwerkzeugträgers 18 wird der Hebelarm der vom Zustellnocken 36 auf die Druckfläche 34 beim Einschieben des Zustellschafts 24 ausgeübten Vorschubkraft also mit zunehmender Einschubtiefe größer.

Auch die Rückseite des bohrungsmündungsseitigen Hebelarms 18b des Schneidwerkzeugträgers 18 ist als Druckfläche 38 ausgebildet, die gegensinnig zur Druckfläche 34 geneigt verläuft. Beim Zurückziehen des Zustellschafts 24 läuft daher die komplementär geneigt ausgebildete Fläche 40 des Zustellnockens 36 an der Druckfläche 40 an und verschwenkt den Schneidwerkzeugträger 18 bei weiterem Zurückziehen des Zustellschafts 24 zwangsläufig so, daß das Schneidwerkzeug 20 wieder in die Ausnehmung 14 zurückgestellt wird.

An sich ist das Bohrwerkzeug 10 im bisher beschriebenen Umfang bereits funktionsfähig, jedoch ist seine Handhabung für die Praxis noch dadurch verbessert, daß in dem aus dem Werkzeugschaft 12 herausgeführten Bereich des Zustellschafts 24 eine diesen umgebende Schraubenfeder 42 angeordnet ist, deren unteres Ende auf der bohrungsmündungsseitigen Stirnfläche des Werkzeugschafts 12 abgestützt ist, während ihr anderes Ende unter Druckvorspannung an der zur Bohrung weisenden Stirnfläche eines auf den Zustellschaft 24 augeschobenen und auf ihm befestigten Bundbauteils 44 anliegt. Durch einen in einer radialen Gewindebohrung 46 im Bundbauteil 44 eingeschraubten Gewindestift 48 ist der Bundbauteil in wählbaren Axialstellungen auf dem Zustellschaft 24 befestigbar. Die Vorspannung der Schraubenfeder 24 ist daher in bestimmten Maße veränderbar.

Die Schraubenfeder 42 wird von einer Hülse 50 umgeben, die am Ende des Werkzeugschafts 12 angesetzt ist und in deren anderes Ende der Bundbauteil 44 passend d. h. längsverschieblich eingreift.

Zur Aufnahme des vom Schneidwerkzeug 20 aus der Wandung einer Vorbohrung herausgearbeiteten Bohrmehls dient eine in Einschubrichtung vor dem Schneidwerkzeugträger 18 liegende, die Ausnehmung 14 fortsetzende, erweiterte Aufnahmetasche 52. Verklemmungen des Schneidwerkzeugträgers 18 in der ausgeschwenkten Stellung durch in der Ausnehmung 14 hinter dem ausgeschwenkten Schneidwerkzeugträger angesammeltes Bohrmehl werden dadurch vermieden. Selbst wenn sich in diesem Bereich Bohrmehl angesammelt haben sollte, wird es beim Zurückziehen des Zustellschafts in die Aufnahmetasche 52 verdrängt.

Das in den Figuren 2 und 3 gezeigte Bohrwerkzeug 110 unterscheidet sich von dem vorstehend beschriebenen Bohrwerkzeug 10 im wesentlichen nur durch die Art und Weise der drehfesten aber längsverschieblichen Koppelung des Zustell- und des Werkzeugschafts, so daß es genügt, nachstehend nur diese Koppelung zu beschreiben, während bezüglich des allgemeinen Aufbaus des Bohrwerkzeugs 110 auf die vorausgehende Beschreibung Bezug genommen wird. Die den Teilen des Bohrwerkzeugs 10 entsprechenden Teile des Bohrwerkzeugs 110 sind mit den gleichen Bezugszeichen, jedoch mit vorangestellter 1 bezeichnet.

Der Zustellschaft 124 des Bohrwerkzeugs 110 trägt einen aufgepreßten oder in anderer Weise starr befestigten Vielkeilkörper 160, der in einen mit einem komplementären Vielkeilprofil versehenen Hülsen-Abschnitt 162 am rückwärtigen Ende des Werkzeugschafts 112 eingreift, wobei die Länge des Hülsen-Abschnitts 162 im Verhältnis zum Vielkeilkörper 160 so bemessen ist, daß der Vielkeilkörper 160 gegen die Wirkung der Feder 142 um den für die Verschwenkung des Schneidwerkzeugträgers 118 erforderlichen Zustellweg in den Hülsen-Abschnitt 162 einschiebbar ist.

Der Zustellschaft 124 ist in diesem Falle mit einer durchgehenden Längsmittelbohrung 164 versehen, die es ermöglicht, daß das sich beim Arbeiten mit dem Werkzeug 110 in der den Schneidwerkzeugträger 118 aufnehmenden Ausnehmung 114 sammelnde Bohrmehl ständig abgesaugt werden kann, wenn die Antriebsmaschine für das Werkzeug mit einer entsprechenden Absaugeinrichtung versehen ist.

Auch bei dem in den Fig. 4 und 5 gezeigten Hinterschnitt-Bohrwerkzeug 210 erfolgt die drehfeste und längsverschiebliche Verbindung des Zustellschafts 224 mit dem Werkzeugschaft 212 durch eine Vielkeilverbindung. Hierfür ist der aus dem Werkzeugschaft 212 herausgeführte Bereich des Zustellschafts 224 insgesamt als Vielkeil-Schaftabschnitt 260 ausgebildet, der an seinem dem Werkzeugschaft 212 zugewandten Vorderende noch etwas in einen hülsenförmigen Abschnitt 262 am rückwärtigen Ende des Werkzeugschafts eingreift. Das Innere dieses hülsenförmigen Abschnitts 262 ist mit einem zum Vielkeilprofil des Schaftabschnitts 260 komplementären Vielkeilprofil versehen, wodurch in Drehrichtung des Werkzeugs eine formschlüssige Verbindung zwischen dem Schaftabschnitt 260 und dem Hülsen-Abschnitt 262 gegeben ist. Der Hülsen-Abschnitt 262 ist wiederum solang bemessen, daß der Vielkeil-Schaftabschnitt 260 um den erforderlichen Zustellweg in den Hülsen- Abschnitt 262 hineingeschoben werden kann. Die die Rückstellung unterstützende Druckfeder 242 ist zwischen der vorderen Stirnfläche 261 des Vielkeil-Schaftabschnitts 260 einerseits und am Boden 263 des Hülsen-Abschnitts 262 am Werkzeugschafts 212 andererseits abgestützt. Auch bei diesem Ausführungsbeispiel kann der Zustellschaft 224 mit einer Längsmittebohrung 264 (Fig. 5) zur Absaugung des Bohrmehls während des Bohrvorgangs versehen sein.

## Patentansprüche

1. Bohrwerkzeug (10 ; 110; 210) zur Erzeugung von Hinterschnitten in Vorbohrungen in Mauerwerk, Beton, Gestein u. dgl. mit einem in die mit dem Hinterschnitt zu versehende Vorbohrung einführbaren, drehantreibbaren Werkzeugschaft (12 ; 112 ; 212), in dessen Endbereich wenigstens ein Schneidwerkzeug (20 ; 120 ; 220) so angeordnet ist, daß seine Schneidkante nach dem Einführen des Schafts in die Vorbohrung allmählich radial nach außen in die Wandung der Vorbohrung verschiebbar ist, wobei das Schneidwerkzeug (20 ; 120 ; 220) an einem verschwenkbar in einer längsverlaufenden schlitzartigen Ausnehmung (14; 114; 214) im bohrungsinneren Endabschnitt des Werkzeugschafts (12 ; 112 ; 212) gelagerten, als zweiarmiger Hebel ausgebildeten Schneidwerkzeugträger (18 ; 118; 218) angeordnet ist, der durch des bohrungsinnere Ende eines den Werkzeugschaft (12 ; 112 ; 212) um ein vorgegebenes Maß längsverschieblich aber drehfest durchsetzenden, mit seinem äußeren Ende aus dem äußeren Ende des Werkzeugschafts herausgeführten Zustellschafts (24; 124; 224) aus einer in die schlitzartige Ausnehmung (14 ; 114; 214) zurückgeschwenkten Stellung durch Einschieben des Zustellschafts in den Werkzeugschaft hinein in eine Stellung verschwenkbar ist, in welcher das Schneidwerkzeug (20; 120 ; 220) vom Werkzeugschaft vortritt, dadurch gekennzeichnet, daß der Schneidwerkzeugträger (18 ; 118 ; 218) auf seiner dem Schneidwerkzeug (20 ; 120 ; 220) gegenüberliegenden Rückseite an seinem bohrungsinneren Hebelarm (18a) eine zur Verschiebungsrichtung des Zustellschafts (24 ; 124 ; 224) schräg geneigt verlaufende Druckfläche (34 ; 134 ; 234) aufweist, an welcher ein am bohrungsinneren Ende des Zustellschafts (24 ; 124 ; 224) ausgebildeter Zustellnocken (36 ; 136 ; 236) angreift, der den bohrungsinneren Hebelarm (18a) des Schneidwerkzeugträgers (18 ; 118 ; 218) bei einer Verschiebung des Zustellschafts (24 ; 124 ; 224) relativ zum Werkzeugschaft (12 ; 112; 212) ins Bohrungsinnere mit zunehmend größer werdendem Hebelarm aus der Ausnehmung (14 ; 114 ; 214) des Werkzeugschafts (12 ; 112; 212) herausschwenkt, und daß die Rückseite des bohrungsmündungsseitigen Hebelarms (18b) des Schneidwerkzeugträgers (18 ; 118 ; 218) eine zum bohrungsinneren Hebelarm (18a) gegensinnig schräg verlaufende Druckfläche (38; 138 ; 238) aufweist, an welcher der Zustellnocken (36 ; 136 ; 236) bei einer Verschiebung des Zustellschafts (24 ; 124 ; 224) relativ zum Werkzeugschaft (12 ; 112; 212) aus dem Bohrungsinnern heraus angreift.

2. Bohrwerkzeug nach Anspruch 1 mit einem durch eine Feder in die zurückgeschwenkte Stellung vorgespannten Schneidwerkzeugträger (18 ; 118 ; 218), dadurch gekennzeichnet, daß der Zustellschaft (24 ; 124 ; 224) in dem aus dem Werkzeugschaft (12 ; 112 ; 212) herausgeführten Bereich die am Werkzeugschaft einerseits und am Zustellschaft andererseits abgestützte, unter Druckvorspannung stehende Schraubenfeder (42 ; 142) trägt.

3. Bohrwerkzeug nach Anspruch 2, dadurch gekennzeichnet, daß die Schraubenfeder (42 ; 142) an der bohrungsmündungsseitigen Stirnfläche des Werkzeugschafts (12 ; 112) einerseits und der Stirnfläche eines auf dem Zustellschaft (24 ; 124) vorgesehenen Bundbauteils (44 ; 144) andererseits abgestützt ist.

4. Bohrwerkzeug nach Anspruch 3, dadurch gekennzeichnet, daß der Bundbauteil (44 ; 144) in wählbaren Axialstellungen auf dem aus dem Werkzeugschaft (12; 112) vortretenden Bereich des Zustellschafts (24 ; 124) befestigbar ist.

5. Bohrwerkzeug nach einem der Ansprüche 2 bis 4, dadurch gekennzeichnet, daß die Schraubenfeder (42 ; 142) von einer am Ende des Werkzeugschafts (12; 112) angesetzten Hülse (50 ; 150) umgeben ist, in welche das zur Bohrung weisende Vorderende des Bundbauteils (44 ; 144) längsverschieblich eingreift.

6. Bohrwerkzeug nach einem der Ansprüche 1 bis 5, dadurch gekennzeichnet, daß der Zustellschaft (24) mit dem Werkzeugschaft (12) durch einen in einer Querbohrung (26) im Werkzeugschaft (12) vorgesehenen und einen Längsschlitz (28) im Zustellschaft (24) durchsetzenden Stift (30) drehfest aber längsverschieblich gekoppelt sind.

7. Bohrwerkzeug nach einem der Ansprüche 1 bis 5, dadurch gekennzeichnet, daß am Zustellschaft (124) ein Vielkeilkörper (160) vorgesehen ist, der in einem hülsenförmig ausgebildeten Werkzeugschaft-Abschnitt (162) mit einem zum Vielkeilkörper (160) komplementären inneren Vielkeilprofil drehfest, aber längsverschieblich angeordnet ist.

8. Bohrwerkzeug nach Anspruch 1, dadurch gekennzeichnet, daß der Zustellschaft (224) in seinem aus dem Werkzeugschaft (212) herausgeführten Bereich als Vielkeil-Schaftabschnitt (260) ausgebildet ist, der an seinem, dem Werkzeugschaft (212) zugewandten Vorderende noch zum Teil in einen mit einem zum Vielkeilprofil des Vielkeil-Schaftabschnitts (260) komplementären inneren Vielkeilprofil versehenen hülsenförmigen Abschnitt (262) des Werkzeugschafts (212) eingreift, und daß der mit dem inneren Vielkeilprofil versehene Hülsen-Abschnitt (262) so lang bemessen ist, daß der Vielkeil-Schaftabschnitt (260) um das zum Verschwenken des Schneidwerkzeugträgers (218) erforderliche Maß in den Hülsen- Abschnitt (262) hinein verschiebbar ist.

9. Bohrwerkzeug nach Anspruch 8 mit einer durch eine Feder in die zurückgeschwenkte Stellung vorgespannten Schneidwerkzeugträger (218), dadurch gekennzeichnet, daß im Hülsen- Abschnitt (262) die an der vorderen Stirnfläche (261) des Vielkeil-Schaftabschnitts (260) einerseits und am Boden (263) des Hülsen-Abschnitts (262) des Werkzeugschafts (212) andererseits abgestützte Druckfeder (242) angeordnet ist.

10. Bohrwerkzeug nach einem der Ansprüche 1 bis 9, dadurch gekennzeichnet, daß die schlitzartige Ausnehmung (14 ; 114 ; 214) zur Aufnahme des Schneidwerkzeugträgers (18 ; 118; 218) in den in Einschubrichtung vor dem Schneidwerkzeugträger (18 ; 118 ; 218) liegenden Abschnitt des Werkzeugschafts (12 ; 112; 212) verlängert und zu einer Aufnahmetasche (52; 152; 252) für das vom Schneidwerkzeug (20; 120 ; 220) aus der Wandung der Vorbohrung herausgearbeitete Material ausgestaltet ist.

11. Bohrwerkzeug nach einem der Ansprüche 7 bis 10, dadurch gekennzeichnet, daß der Zustellschaft (124; 224) von einer Längsbohrung (164 ; 264) durchsetzt wird, die schneidwerkzeugseitig in der den Schneidwerkzeugträger (118 ; 218) aufnehmenden Ausnehmung (114; 214) des Werkzeugschafts (112 ; 212) mündet.

## Claims

1. Drilling tool (10 ; 110 ; 210) for the production of undercuts in pilot bores in masonry, concrete, rock and the like, having a tool shaft (12 ; 112; 212) which can be inserted into the pilot bore that is to be provided with the undercut, and which can be driven in rotation, in whose end area at least one cutting tool (20 ; 120 ; 220) is so disposed that its cutting edge, after insertion of the shaft into the pilot bore, can be displaced gradually radially outwardly into the wall of the pilot bore ; the cutting tool (20 ; 120 ; 220) being disposed on a cutting tool holder (18 ; 118 ; 218) in the form of a two-armed lever pivotingly mounted in a longitudinally disposed, slot-like recess (14 ; 114; 214) in the bore-internal end section of the tool shaft (12 ; 112; 212); the cutting tool holder being pivotable from a position wherein it is retracted into the slot-like recess (14 ; 114 ; 214) to a position wherein the cutting tool (20; 120 ; 220) protrudes from the tool shaft (12; 112 ; 212), by the bore-internal end of _{.} a cutter feed shaft (24 ; 124; 224) passing longitudinally displaceably by a certain amount, but co-rotationally, through the tool shaft (12 ; 112 ; 212), and with its outer end brought out of the outer end of the tool shaft, by the driving of the cutter feed shaft into the tool shaft, characterized in that the cutting tool holder (18 ; 118 ; 218) has on its back opposite the cutting tool (20 ; 120 ; 220), on its bore-internal lever arm (18a), a thrust surface (34 ; 134 ; 234) running at an angle to the direction of displacement of the cutter feed shaft (24 ; 124 ; 224), which thrust surface is engaged by a cutter feed cam (36 ; 136 ; 236) formed on the bore-internal end of the cutter feed shaft (24 ; 124 ; 224), which cam, upon a displacement of the cutter feed shaft (24 ; 124 ; 224) relative to the tool shaft (12 ; 112 ; 212) into the bore interior, rocks the bore-internal lever arm (18a) of the cutting tool holder (18 ; 118 ; 218) out of the recess (24 ; 114; 214) of the tool shaft (12; 112; 212) with an increasingly larger lever arm, and in that the back of the bore-orifice-side lever arm (18b) of the cutting tool holder (18 ; 118 ; 218) has a thrust surface (38 ; 138 ; 238) running at a slant opposite that of the bore-internal lever arm (18a), which is engaged by the cutter feed cam (36 ; 136 ; 236) upon a displacement of the cutter feed shaft (24 ; 124 ; 224) relative to the tool shaft (12 ; 112 ; 212) out of the bore interior.

2. Drilling tool according to Claim 1, with a cutting tool holder (18 ; 118; 218) biased by a spring into the retracted position, characterized in that the cutter feed shaft (24 ; 124 ; 224) bears in the portion led out of the tool shaft (12; 112; 212) a biased coil spring (42 ; 142) thrusting against the tool shaft on the one hand and against the cutter feed shaft on the other.

3. Drilling tool according to Claim 2, characterized in that the coil spring (42 ; 142) thrusts against the bore orifice-side end face of the tool shaft (12 ; 112) at the one end and at the other against the end face of a collar (44 ; 144) provided on the cutter feed shaft (24 ; 124).

4. Drilling tool according to Claim 3, characterized in that the collar (44 ; 144) can be fastened at selectable axial positions of the area of the cutter feed shaft (24 ; 124) protruding from the tool shaft (12 ; 112).

5. Drilling tool according to any one of Claims 2 to 4, characterized in that the coil spring (42 ; 142) is surrounded by a sleeve (50 ; 150) attached to one end of the tool shaft (12 ; 112), into which the front end of the collar (44 ; 144) pointing toward the bore engages in a longitudinally displaceable manner.

6. Drilling tool according to any one of Claims 1 to 5, characterized in that the cutter feed shaft (24) is coupled with the tool shaft (12) co-rotationally but longitudinally displaceably, by a pin (30) provided in a transverse bore (26) in the tool shaft (12) and passing through a longitudinal slot (28) in the cutter feed shaft (24).

7. Drilling tool according to any one of Claims 1 to 5, characterized in that a spline body (160) is provided on the cutter feed shaft (124) and is disposed, co-rotationally with but longitudinally displaceably, within a tool shaft section (162) of sleeve-like construction and having an internal spline profile complementary to the spline body (160).

8. Drilling tool according to Claim 1, characterized in that the cutter feed shaft (224) is constructed in its portion brought out of the tool shaft (212) as a spline shaft section (260) which, at its front end facing the tool shaft (212) still is partially engaged in a sleeve-like section (262) of the tool shaft (212), which is provided with an internal splined profile complementary to the splined profile of the splined shaft section (260), and that the sleeve section (262) provided with the internal splined profile is of such length that the splined shaft section (260) is displaceable into the sleeve section (262) to the extent necessary for the rocking of the cutting tool holder (218).

9. Drilling tool according to Claim 8, with a cutting tool holder (218) biased by a spring into the retracted position, characterized in that within the sleeve section (262) there is disposed a compression spring (242) thrusting against the front end (261) of the splined shaft section (260) at one end and against the bottom (263) of the sleeve section (262) of the tool shaft (212) at the other.

10. Drilling tool according to any one of Claims 1 to 9, characterized in that the slot-like recess (14 ; 114; 214) for the accommodation of the cutting tool holder (18 ; 118 ; 218) is prolonged into the section of the tool shaft (12 ; 112 ; 212) that lies in front of the cutting tool holder (18 ; 118 ; 218) in the driving direction, and formed into a receiving pocket (52 ; 152 ; 252) for the material cut from the wall of the pilot bore by the cutting tool (20 ; 120 ; 220).

11. Drilling tool according to any one of Claims 7 to 10, characterized in that the cutter feed shaft (124 ; 224) is pierced by a longitudinal bore (164 ; 264) which at the cutting tool end leads into the recess (114; 214) in the tool shaft (112; 212), which receives the cutting tool holder.

## Revendications

1. Outil à forer (10 ; 110 ; 210) pour l'exécution de contredépouilles dans des avant-trous prévues dans la maçonnerie, le béton, la pierre et les matières analogues, comportant un corps (12 ; 112 ; 212) pouvant être introduit dans l'avant-trou à pourvoir de la contredépouille et être mis en rotation, dans la partie extrême duquel au moins un outil coupant (20 ; 120 ; 220) est placé de façon que son arête coupante, après l'introduction du corps dans l'avant-trou, puisse être enfoncée progressivement, radialement vers l'extérieur, dans la paroi de l'avant-trou, cet outil coupant (20 ; 120 ; 220) étant placé sur un support d'outil coupant (18 ; 118 ; 218) formé d'un levier à deux bras et monté basculant dans un évidement longitudinal du genre fente (14 ; 114 ; 214) prévu dans la partie extrême du corps (12 ; 112; 212) intérieure au trou, support qui, par l'extrémité intérieure au trou d'une tige d'avance (24 ; 124 ; 224) qui traverse le corps avec liberté de déplacement longitudinal d'une amplitude fixée mais sans liberté de rotation et sort à son extrémité extérieure de l'extrémité extérieure du corps, peut être basculé, par enfoncement de cette tige d'avance dans le corps, d'une position de retrait dans l'évidement du genre fente (14 ; 114; 214) à une position dans laquelle l'outil coupant (20 ; 120 ; 220) saille du corps, caractérisé par le fait que le support d'outil coupant (18 ; 118 ; 218) présente sur le côté arrière opposé à l'outil coupant (20 ; 120 ; 220), sur son bras intérieur au trou (18a), une surface de pression (34 ; 134 ; 234) oblique par rapport à la direction de déplacement de la tige d'avance (24 ; 124 ; 224), surface qui est attaquée par une came d'avance (36 ; 136 ; 236) faite à l'extrémité intérieure au trou de la tige d'avance (24 ; 124 ; 224), came qui, lors d'un déplacement de la tige d'avance (24 ; 124 ; 224) par rapport au corps (12 ; 112 ; 212) vers l'intérieur du trou, fait basculer le bras intérieur au trou (18a) du support d'outil coupant (18 ; 118 ; 218) hors de l'évidement (14 ; 114 ; 214) avec allongement du bras de levier, et que le côté arrière du bras côté orifice du trou (18b) du support d'outil coupant (18 ; 118 ; 218) présente une surface de pression (38 ; 138 ; 238) inclinée en sens contraire de celle du bras intérieur au trou (18a), surface qui, lors d'un déplacement de la tige d'avance (24 ; 124 ; 224) par rapport au corps (12 ; 112 ; 212) vers l'extérieur du trou, est attaquée par la came d'avance (36 ; 136 ; 236).

2. Outil à forer selon la revendication 1, comportant un support d'outil coupant (18 ; 118 ; 218) précontraint en position de retrait par un ressort, caractérisé par le fait que la tige d'avance (24 ; 124 ; 224) porte dans sa partie qui sort du corps (12 ; 112; 212) de l'outil ce ressort (42 ; 142), hélicoïdal et comprimé, qui s'appuie d'un côté sur le corps de l'outil et de l'autre côté sur la tige d'avance.

3. Outil à forer selon la revendication 2, caractérisé par le fait que le ressort hélicoïdal (42 ; 142) s'appuie d'un côté sur la face frontale côté orifice du trou du corps (12 ; 112) et de l'autre côté sur la face frontale d'un élément à collet (44 ; 144) prévu sur la tige d'avance (24 ; 124).

4. Outil à forer selon la revendication 3, caractérisé par le fait que l'élément à collet (44 ; 144) peut être fixé dans des positions axiales choisies sur la partie de la tige d'avance (24 ; 124) qui sort du corps (12 ; 112) de l'outil.

5. Outil à forer selon l'une des revendications 2 à 4, caractérisé par le fait que le ressort hélicoïdal (42 ; 142) est entouré d'une douille (50 ; 150) rapportée à l'extrémité du corps (12 ; 112) et dans laquelle est engagée avec liberté de déplacement longitudinal l'extrémité avant de l'élément à collet (44 ; 144) dirigée vers le trou.

6. Outil à forer selon l'une des revendications 1 à 5, caractérisé par le fait que la tige d'avance (24) est accouplée au corps (12) de l'outil sans liberté de rotation mais avec liberté de déplacement longitudinal par une goupille (30) prévue dans un trou transversal (26) du corps (12) et traversant une fente longitudinale (28) de la tige d'avance (24).

7. Outil à forer selon l'une des revendications 1 à 5, caractérisé par le fait que sur la tige d'avance (124) est prévu un corps cannelé (160) qui est monté sans liberté de rotation mais avec liberté de déplacement longitudinal dans une partie en forme de douille (162) du corps ayant un profil cannelé intérieur complémentaire de celui du corps cannelé (160).

8. Outil à forer selon la revendication 1, caractérisé par le fait que la partie (260) de la tige d'avance (224) qui sort du corps (212) est cannelée et, à son extrémité avant dirigée vers le corps (212), s'engage un peu dans une partie en forme de douille (262) du corps (212) ayant un profil cannelé intérieur complémentaire du profil cannelé de la partie de tige cannelée (260), et que la partie douille (262) à profil cannelé intérieur est de longueur telle que la partie de tige cannelée (260) puisse y être enfoncée de la quantité nécessaire au basculement du support d'outil coupant (218).

9. Outil à forer selon la revendication 8, comportant un support d'outil coupant (218) précontraint en position de retrait par un ressort, caractérisé par le fait que le ressort (242), de compression, est placé dans la partie douille (262) du corps (212), appuyé d'un côté sur la face frontale avant (261) de la partie de tige cannelée (260) et de l'autre côté sur le fond (263) de la partie douille (262).

10. Outil à forer selon l'une des revendications 1 à 9, caractérisé par le fait que l'évidement du genre fente (14 ; 114 ; 214) destiné à recevoir le support d'outil coupant (18 ; 118 ; 218) se prolonge dans la partie du corps (12 ; 112; 212) située, dans le sens d'enfoncement, en avant du support d'outil coupant (18 ; 118 ; 218) pour former une poche réceptrice (52 ; 152 ; 252) pour le recueil de la matière enlevée de la paroi de l'avant-trou par l'outil coupant (20 ; 120 ; 220).

11. Outil à forer selon l'une des revendications 7 à 10, caractérisé par le fait que la tige d'avance (124 ; 224) est traversée par un trou longitudinal (164 ; 264) qui, du côté de l'outil coupant, débouche dans l'évidement (114 ; 214) du corps (112 ; 212) qui reçoit le support d'outil coupant (118 ; 218).
